# EUROPÄISCHE PATENTANMELDUNG

(11) **EP 4 512 989 A1**
(43) Veröffentlichungstag der Anmeldung: **26.02.2025**
(21) Anmeldenummer: 24190343.4
(22) Anmeldetag: 23.07.2024
(51) Int. Cl.: E06B 3/54, E06B 3/263, E06B 3/46, E06B 3/56

(54) **TÜRFLÜGEL MIT MONTAGEHILFE ZUR EINSTELLUNG DES ABSTANDES EINES PROFILELEMENTES ZU EINEM PLATTENELEMENT**

(30) Priorität: 24.08.2023 DE 102023122772
(71) Anmelder: dormakaba Deutschland GmbH, 58256 Ennepetal (DE)
(72) Erfinder: FINKE, Andreas, 58256 Ennepetal (DE)
(74) Vertreter: Balder IP Law, S.L.

(57) **Zusammenfassung**

Die Erfindung betrifft einen Türflügel (100) mit zumindest einem Plattenelement (11) und mit einem Profilelement (10) umfassend wenigstens eine Montagehilfe (1), wobei die Montagehilfe (1) zur Einstellung des Abstandes (A) eines Profilelementes (10) zu einer Stirnfläche (S) eines des Plattenelementes (11) eines des Türflügels, eines Fensterelementes, eines Fassadenelementes oder dergleichen, wobei das Profilelement (10) an eine Kante (12) des Plattenelementes (11) angesetzt ist. Dabei ist wenigstens ein Stellmittel (13) am Profilelement (10) so angeordnet, dass dieses durch Einleiten einer Verstellbewegung in das Stellmittel (13) eine Änderung des Abstandes (A) des Profilelementes (10) zur Stirnfläche (S) des Plattenelementes (11) erzeugt.

## Beschreibung

Die Erfindung betrifft einen Türflügel mit zumindest einem Plattenelement und mit einem Profilelement umfassend wenigstens eine Montagehilfe zur Einstellung des Abstandes eines Profilelementes zu einer Stirnfläche eines Plattenelementes eines Türflügels, wobei das Profilelement an eine Kante des Plattenelementes angesetzt ist.

Beispielsweise offenbart die EP 2 222 930 B1 eine Montagehilfe zur Einstellung des Abstandes eines Profilelementes zu einem Plattenelement eines Türflügels, wobei mehrere Profilelemente an die Kanten des Plattenelementes angesetzt sind. Um das Profilelement im Abstand zur Stirnfläche des Plattenelementes definiert anzubringen, werden hierin so bezeichnete Klotzgummis verwendet, und die Klotzgummis werden in die Aufnahmeseite des Profilelementes eingelegt, um schließlich das Profilelement mit den Klotzgummis an der Kante des Plattenelementes anzuordnen, sodass ein definierter Abstand des Profilelementes zum Plattenelement erreicht wird. Ein definierter Abstand des Profilelementes zum Plattenelement ist beispielsweise erforderlich, um eine Klebefuge zu bilden, in der ein Klebemittel eingebracht wird, um das Profilelement an der Kante des Plattenelementes zu verkleben. Wird der Abstand zwischen dem Profilelement und dem Plattenelement jedoch nicht eingehalten, so kann bei der späteren Montage des Türflügels im Verbund der Türanlage insbesondere zur Bildung einer Schließkante mit einem weiteren Türflügel ein nicht eingestellter Abstand zwischen dem Profilelement und dem Plattenelement zu Schwierigkeiten führen.

Es können beispielsweise an der der Aufnahmeseite des Profilelementes gegenüberliegenden Außenseite Beschlagelemente vorgesehen werden, beispielsweise mit Verriegelungskomponenten, um den Türflügel beispielsweise gegen einen weiteren Türflügel oder gegen ein Rahmenelement oder eine Zarge zu verschließen. Folglich sind gerade dann, wenn die Außenseite des Profilelementes zugleich die Schließkante eines Flügelelementes bildet, genaue Abstände zwischen dem Profilelement und dem Plattenelement erforderlich.

Der Abstand des Profilelementes zum Plattenelement im vorliegenden Sinne beschreibt dabei den Abstand beispielsweises zwischen der Grundfläche in einer Außenseite des Profilelementes zur Stirnfläche des Plattenelementes.

Gerade dann, wenn ein Klebemittel zum Einsatz kommt, um das Profilelement an der Kante des Plattenelementes zu verkleben, können sich durch die Trocknung des Klebemittels Maßveränderungen ergeben, sodass sich beispielsweise das Profilelement über eine größere Länge zur Stirnseite des Plattenelementes hin verbiegt oder das Profilelement verdreht sich. Bei der Montage hilft man sich dabei häufig mit Unterlegplatten, die in die Aufnahmeseite des Profilelementes eingelegt werden, und über die Dicke der Unterlegplatten kann der Abstand des Profilelementes zur Stirnseite des Plattenelementes eingestellt werden. Allerdings ist die Verwendung solcher Unterlegplatten häufig mit Schwierigkeiten verbunden, insbesondere wenn das Profilelement am Plattenelement unter Verwendung eines Klebemittels einmal angeordnet wurde, ist es häufig schwierig, die Unterlegelemente mit unterschiedlichen Dicken gegeneinander auszutauschen, falls erst zu einem späteren Zeitpunkt festgestellt wird, das eine Unterlegplatte mit einer anderen Dicke erforderlich ist.

Die Aufgabe der Erfindung besteht in der Verbesserung eines Türflügels mittels einer Montagehilfe zur Einstellung des Abstandes eines Profilelementes zu einem Plattenelement, insbesondere um einem Monteur die Möglichkeit zu geben, auch noch nach Anordnung des Profilelementes an dem Plattenelement, insbesondere unter Verwendung eines Klebemittels, den Abstand einzustellen. Der Abstand beschreibt dabei die verbleibende Distanz zwischen der Stirnseite an einer Kante des Plattenelementes und einer von der Stirnseite abgewandten Fläche am Profilelement.

Diese Aufgabe wird ausgehend von einer Montagehilfe gemäß dem Oberbegriff des Anspruches 1und ausgehend von einem Verfahren mit den jeweils kennzeichnenden Merkmalen gelöst. Vorteilhafte Weiterbildungen der Erfindung sind in den abhängigen Ansprüchen angegeben.

Die Erfindung schlägt zur Lösung der vorgenannten Aufgabe die technische Lehre vor, dass ein Stellmittel am Profilelement so angeordnet ist, dass dieses durch Einleiten einer Verstellbewegung in das Stellmittel eine Änderung des Abstandes des Profilelementes zur Stirnfläche des Plattenelementes erzeugt. Insbesondere können über der Länge des Profilelementes mehrere Stellmittel an diesem angeordnet sein.

Vorteil der Erfindung ist die verbesserte Einrichtung einer Montagehilfe, indem ein oder mehrere Stellmittel am Profilelement so angeordnet ist bzw. werden, dass auch nach dem Anordnen und/oder Andrücken des Profilelementes am oder an das Plattenelement, insbesondere nach dem Anbringen des Klebers und/oder vor der Adhäsion des Klebers des Profilelementes an der Kante des Plattenelementes, das Stellelement, insbesondere von einer Außenseite des Profilelementes, leicht bedient werden kann, um eine Änderung des Abstandes des Profilelementes zur Stirnseite des Plattenelementes zu erzeugen. Das Stellmittel lässt die Einleitung einer Verstellbewegung durch einen Monteur zu, indem das Stellmittel entsprechend ausgeführt ist.

Bei dem Türflügel handelt es sich vorzugsweise um einen Teil einer Türanlage. Insofern kann sich die Erfindung auch auf eine Türanlage richten. Die Türanlage kann dabei mehrere Türflügel aufweisen. Dabei kann der Türflügel sowohl beweglich als auch unbeweglich bspw. als Standflügel ausgebildet sein. Insbesondere kann es sich bei der Türanlage um eine zumindest teilautomatische oder vollautomatische Türanlage handeln, bei der zumindest der Türflügel oder zumindest ein beweglicher Türflügel in Wechselwirkung mit einem elektromotorischen Antrieb bewegbar ist. Insbesondere kann sich bei der Türanlage um eine Schiebetüranlage handeln. Insbesondere kann die Türanlage eine Verriegelung aufweisen, deren zumindest eine Verriegelungs-Komponente, insbesondere Riegel oder Riegelhaken oder Schließblech, an einer Außenseite des Profilelementes des Türflügels angeordnet ist oder daran angreift. Insbesondere kann die Verriegelung elektromechanisch ausgelöst werden. Somit wird eine hochautomatisierte Türanlage mit verbesserter Montage ermöglicht.

Bevorzugt ist das Plattenelement als Glaselement, insbesondere als Einscheiben-Sicherheitsglas oder Verbund-Sicherheitsglas und/oder Isolier-Glas, ausgebildet. Das Plattenelement kann somit aus mehr als einer Platte gebildet sein. Glaselemente haben im Türbereich eine transparente und raumvergrößernde Wirkung. Das Einscheiben-Sicherheitsglas mit seiner dünnen Ausführung trägt dabei noch weiter zu einer raumoffenen Wirkung bei. Das Verbund-Sicherheitsglas hat dabei eine thermisch isolierende Wirkung und dient einer erhöhten Sicherheit. Beim Isolier-Glas werden mindestens zwei Scheiben unter Einschluss einer Gasschicht, insbesondere Luftschicht, dazwischen angeordnet. Dabei ist die thermisch isolierende Wirkung besonders vorteilhaft. Auch Mischformen der Glastypen sind dabei möglich, welche kombinierte Vorteile entfalten können.

Vorzugsweise kann das Stellmittel ein Schraubelement umfassen, und die Verstellbewegung, die in das Stellmittel eingeleitet wird, wird durch eine Drehbewegung in das Schraubelement gebildet, sodass auf die Drehbewegung des Schraubelementes hin folgend der Abstand des Profilelementes zur Stirnfläche des Plattenelementes eingestellt werden kann, da sich durch eine Schraubverbindung des Schraubelementes mit dem Profilelement eine axiale Bewegung in das Schraubelement einleiten lässt.

Die das Plattenelement in seiner flächigen Erstreckung begrenzende Kante, an der das Profilelement mit seiner länglichen Erstreckung längs angesetzt wird, kann eine Schließkante, eine bandseitige Kante oder eine oberseitige oder unterseitige Kante eines Türflügels darstellen, oder das Profilelement wird an ein sonstiges Plattenelement angesetzt, beispielsweise eines Fensterelementes, eines Fassadenelementes, einer variablen Fassade oder eines Raumteilers mit einem oder mehreren beweglichen Plattenelementen. Die Kante im Sinne der Erfindung besitzt selbst eine Stirnfläche, die den randseitigen Abschluss des Plattenelementes bildet. Der mit der erfindungsgemäßen Montagehilfe einstellbare Abstand betrifft folglich den Abstand zwischen der Stirnseite der Kante des Plattenelementes und beispielsweise einer zur Stirnseite des Profilelementes hin weisenden Fläche, die durch eine Fläche auf der Aufnahmeseite des Profilelementes gebildet sein kann. Das Profilelement kann dabei die Kante des Plattenelementes seitlich umgreifen, sodass der hier interessierende Abstand in gewisser Weise innenliegend ist. Die Anbringung derartiger Profilelemente an Türflügeln ist beispielsweise bei vorzugsweise automatischen Schiebetüranlagen bekannt, die eine höhere Sicherheitsklasse aufweisen, beispielsweise die Sicherheitsklasse RC2 oder RC3, bei denen Verriegelungskomponenten in den Profilelementen aufgenommen sein können. Insbesondere dann ist es notwendig, die Schließkante exakt einzustellen, was die Einhaltung des geforderten Abstandes zwischen der Stirnfläche des Plattenelementes und des Profilelementes erforderlich macht.

Das Profilelement kann dabei als ein Teil eines Türflügelrahmens ausgebildet sein, sodass eine Umfassung des Plattenelementes gebildet werden kann.

Das Profilelement weist die Aufnahmeseite zur Aufnahme des Plattenelementes auf, und das Profilelement weist eine gegenüberliegende Außenseite auf, die die Schließkante bilden kann, wobei das Stellmittel das Profilelement durchdringt und/oder sich durch das Profilelement hindurch insbesondere von der Aufnahmeseite bis zur Außenseite erstreckt. Die Aufnahmeseite kann eine U-förmige Aussparung im Profilelement bilden, in die hinein das Plattenelement eingeschoben wird.

Das Stellmittel, insbesondere in Gestalt des Schraubelementes, kann dabei in das Profilelement eingeschraubt sein, wobei das Schraubelement von der Außenseite her bedient werden kann, und das Stellmittel erstreckt sich durch das gesamte Profilelement hindurch und wirkt auf der Aufnahmeseite gegen die Stirnfläche des Plattenelementes, um mit diesem in zumindest indirektem Kontakt mit dem Plattenelement den Abstand zwischen dem Plattenelement und dem Profilelement einzustellen. Insofern ist es wesentlich für die erfindungsgemäße Verbesserung der Montagehilfe, dass das Stellmittel von der Außenseite zugänglich ist, um von der Außenseite manuell bzw. mittels eines Werkzeugs die Verstellbewegung in das Stellmittel einzuleiten, während das Profilelement am Plattenelement angeordnet bleibt.

Das Stellmittel kann insbesondere in Form des Schraubelementes so eingerichtet sein, dass dieses direkt oder zumindest indirekt gegen eine Stirnfläche des Plattenelementes drücken kann. Ist das Stellmittel als Schraubelement ausgeführt, kann dieses mit wenigstens einem Innengewinde im oder am Profilelement zusammenwirken. Die Drehbewegung des Schraubelementes erzeugt ein Ein- und Ausschrauben des Schraubelementes in das bzw. aus dem Profilelement, sodass das Schraubelement etwa auf der Aufnahmeseite aus dem Profilelement hervorsteht, und gegen die Stirnfläche des Plattenelementes zur Anlage gebracht werden kann. Dabei ist es denkbar, dass das Schraubelement mit einem in Richtung zum Plattenelement weisenden Ende direkt gegen das Plattenelement drücken kann. Hierfür kann das Schraubelement beispielsweise aus einem Kunststoff-Werkstoff ausgebildet sein.

Auch ist es von Vorteil, wenn ein separates Abdrückelement eingerichtet ist, um gegen die Stirnfläche des Plattenelementes zu drücken, während das Stellmittel wenigstens mittelbar oder unmittelbar mit dem Abdrückelement verbunden ist. Das Abdrückelement befindet sich dabei insbesondere in der U-förmigen Ausnehmung der Aufnahmeseite, und das Schraubelement kann auf einer dem Plattenelement abgewandten Seite gegen das Abdrückelement gedrückt werden oder mit diesem verbunden sein, indem dieses in Richtung zum Abdrückelement und insofern in Richtung zum Plattenelement eingeschraubt wird.

So kann bei einer Verdrehung des Schraubelementes und einer sich damit ergebenden axialen Verlagerung desselben das in Richtung zum Plattenelement weisende Ende des Schraubelementes verlagert werden, und kommt ein Abdrückelement zum Einsatz, wird dieses durch die axiale Verlagerung des Schraubelementes in Richtung zum Plattenelement gedrückt. So kann der Abstand zwischen dem Profilelement und dem Plattenelement einjustiert werden.

Das Abdrückelement kann mit dem Stellmittel, insbesondere in Form des Schraubelementes, profilinnenseitig mittels eines Mundstückes des Abdrückelementes verbunden sein, wobei eine Druckplatte des Abdrückelementes beispielsweise plan in der Aufnahmeseite des Profilelementes einliegt.

Am oder im Profilelement ist mit besonderem Vorteil ein Gewindeeinsatz angeordnet, in das das Stellmittel in Form des Schraubelementes eingeschraubt ist. Alternativ ist es auch vorstellbar, dass ein Gewinde direkt in das Profilelement eingebracht ist, in das das Stellmittel in Form des Schraubelementes eingeschraubt ist. Der Gewindeeinsatz kann beispielsweise eine Einpressmutter, eine Setzmutter, eine Blindnietmutter oder dergleichen sein, die in ein vorbereitetes Loch im Profilelement eingebracht wird.

Das Stellelement bildet in Form des Schraubelementes einen Gewindestift, der an einem zur Außenseite des Profilelementes hin weisenden Ende einen Werkzeugeinsatz aufweist, in den beispielsweise ein Innensechskant-Werkzeug oder ein sonstiges Schraubwerkzeug eingesetzt werden kann. Das zur Aufnahmeseite des Profilelementes hin weisende Ende des Gewindestiftes kann dabei in ein Mundstück eingesetzt sein, das am Abdrückelement angebracht ist. Das Mundstück des Abdrückelementes ragt dabei mit besonderem Vorteil aus der Druckplatte senkrecht ab. Das Format der Druckplatte kann insbesondere der Grundfläche in der Aufnahmeseite des Profilelementes angepasst sein, sodass die Druckplatte beispielsweise rechteckig ausgeführt ist und durch das plane Einliegen in der Aufnahmeweite zugleich eine Verdrehsicherung erfährt.

Bevorzugt weist das Abdrückelement eine Druckplatte auf, an der das Mundstück angeordnet ist.

Bevorzugt ist an einem Mundstück des Abdrückelementes außenseitig wenigstens ein Vorsprung ausgebildet, Dadurch kann das Abdrückelement mit dem Mundstück in eine Ausnehmung, insbesondere Bohrung, des Profilelementes selbsthaltend eingesetzt werden. Dies vereinfacht die Montage weiter.

Über der Länge des Profilelementes hinweg können mehrere Stellmittel an diesem angeordnet sein. Alternativ zu einem Schraubelement kann das Stellmittel beispielsweise auch einen Zylinderstift bilden, der auf sonstige Weise axial verlagert werden könnte. Auch besteht die Möglichkeit, dass das Stellmittel verdrehbar, jedoch axial fixiert am Profilelement angebracht wird, und das Stellmittel kann beispielsweise in das Mundstück des Abdrückelementes eingeschraubt sein, wodurch bei einer Verdrehung des Stellmittels eine Verlagerung des Abdrückelementes hin zur Stirnfläche des Plattenelementes erzeugt werden kann, während das Stellmittel selbst keine axiale Verlagerung erfährt.

Ferner richtet sich die Erfindung auf ein zur Herstellung eines beschriebenen Türflügels umfassend wenigstens die folgenden Schritte, insbesondere in der aufgelisteten Reihenfolge:
- Anbringen eines Klebemittels am Profilelement und/oder am Plattenelement,
- Anordnen und/oder Andrücken des Profilelementes am bzw. an das Plattenelement,
- Einjustieren des Abstandes des Profilelementes zum Plattenelement mittels der Montagehilfe gemäß vorstehender Beschreibung und
- Adhäsion des Klebemittels insbesondere durch dessen Trocknung.

Unter dem Begriff Adhäsion, wird vorliegend die Entfaltung der Klebewirkung von dem Klebemittel verstanden. Die Nutzung der Montagehilfe kann dabei insbesondere folglich innerhalb des Zeitfensters nach Anbringen des Profilelementes am Plattenelement und der fertigen Adhäsion des Klebemittels erfolgen.

Vorteilhafte Weiterbildungen des Türflügels sowie des Verfahrens sind in der Beschreibung und in den Figuren angegeben. Merkmale und Details, die in Zusammenhang mit dem erfindungsgemäßen Verfahren beschrieben sind, gelten dabei auch in Zusammenhang mit dem Türflügel und umgekehrt. Dabei können die in der Beschreibung und in den Ansprüchen erwähnten Merkmale jeweils einzeln für sich oder in Kombination erfindungswesentlich sein. Insbesondere wird ein Türflügel unter Schutz gestellt, der mit dem das erfindungsgemäßen Verfahren herstellbar ist.

### BEVORZUGTES AUFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Querschnittsansicht durch zwei sich gegenüberstehende Profilelemente Türflügeln in Anordnung an jeweiligen Plattenelementen,
- Figur 2: die Ansicht eines Beschlages in Anordnung an der Außenseite des Profilelementes,
- Figur 3: die Ansicht des Profilelementes mit einer Montagehilfe gemäß der Erfindung,
- Figur 4: eine Querschnittsansicht durch ein Profilelement in Anordnung an einem Plattenelement mit der Darstellung der erfindungsgemäßen Montagehilfe,
- Figur 5: eine Darstellung eines Abdrückelementes der Montagehilfe,
- Figur 6: eine Seitenansicht des Abdrückelementes,
- Figur 7: das Detail X des Abdrückelementes gemäß dem Ausschnitt in Figur 6,
- Figur 8: eine Türanlage mit einem Türflügel.

Figur 1 zeigt zwei aufeinander zu gerichtete Türflügel mit jeweils einem Profilelement 10, das an einer jeweiligen Kante 12 eines als Glaselement ausgeführten Plattenelementes 11 des jeweiligen Türflügels angebracht ist. Zur Befestigung des Profilelementes 10 ist beispielhaft ein Klebemittel 22 gezeigt, das an der Stirnfläche S, jedoch alternativ oder zusätzlich auch seitlich zwischen dem Profilelement 10 und dem Plattenelement 11 angewendet werden kann. Die aufeinander zu weisenden Außenseiten 16 der Profilelemente 10 bilden jeweils zueinander eine Schließkante, und werden die beiden Türflügel aufeinander zu bewegt, greifen die Profilelemente 10 ineinander und die Türanlage ist geschlossen. Derartige Anordnungen von Profilelementen 10 an der Kante 12 der Plattenelemente 11 ist vornehmlich bei Türanlagen mit einer höheren Sicherheitsklasse vorgesehen, beispielsweise RC2 oder RC3, mit am Profilelement 10 aufgenommenen Verriegelungs-komponenten, wie in Figur 2 gezeigt.

Figur 2 zeigt einen Ausschnitt eines Profilelementes 10, wobei an der Außenseite 16 des Profilelementes 10 ein Beschlag 23 angebracht ist. Der Beschlag 23 bildet beispielsweise mit dem Riegel 24 das Verschließsystem des wenigstens einen Flügelelementes, womit deutlich wird, dass das Profilelement 10 einen exakten Abstand zum Plattenelement 11 aufweisen muss, da beispielsweise der Riegel 24 Mindesttoleranzen benötigt, um in ein gegenüberliegendes Schließblech der Gegenseite einzugreifen. Insbesondere bei der Verwendung von Klebemitteln 22 gemäß Figur 1 kann es vorkommen, dass das Profilelement 10 einen Abstand zur Stirnfläche S aufweist, der kleiner ist als für die technische Umsetzung notwendig. Wird der Abstand unterschritten, so kann beispielsweise der Riegel 24 des Beschlags 23 nicht mehr in die Gegenseite eingreifen, beispielsweise in ein Schließblech eines weiteren Türflügels oder eines Standelementes.

Figur 3 zeigt eine Ansicht eines Profilelementes 10 als Ausschnitt, und in dem Profilelement 10 ist beispielhaft eine Montagehilfe 1 eingesetzt gezeigt. Eine solche Montagehilfe 1 kann über der Länge eines Profilelementes 10 mehrfach vorgesehen werden, um an mehreren Positionen den Abstand des Profilelementes 10 am Plattenelement 11 einzustellen. Profilelemente 10 sind hierfür bei hinreichender Länge genügend elastisch, um eine elastische Verlagerung lokaler Abschnitte des Profilelementes 10 auszuführen.

Figur 4 zeigt eine Querschnittsansicht des Profilelementes 10 in Anordnung an einem Plattenelement 11, wobei der Abstand A im Sinne der Erfindung und in diesem Ausführungsbeispiel definiert ist als die Distanz zwischen der Stirnfläche S des Plattenelementes 11 und der Grundfläche in der Außenseite 16 des Profilelementes 10. Die Aufnahmeseite 15 dient zur Aufnahme des Plattenelementes 11. Wird der Abstand A zu klein, kann beispielsweise der Riegel 24 des Beschlages 23 gemäß Figur 2 auf der Außenseite 16 des Profilelementes 10 nicht mehr in das Schließblech der Gegenseite eingreifen.

Hierfür dient die erfindungsgemäße Montagehilfe 1, die als wesentliches Element ein Stellmittel 13 aufweist, beispielsweise in Form eines Schraubelementes 14. Das Schraubelement 14 in Form eines Gewindestiftes durchwandert das Profilelement 10 von der Außenseite 16 bis hin zur Aufnahmeseite 15, und ist in einem Gewindeeinsatz 18 eingeschraubt, wobei der Gewindeeinsatz 18 im Bereich der Außenseite 16 in einen Steg des Profilelementes 10 eingepresst ist.

Das Schraubelement 14 besitzt einen Werkzeugeinsatz 19, der von der Außenseite 16 zugänglich ist, beispielsweise in Form eines Innensechskant-Einsatzes. Dadurch kann das Schraubelement 14 in Drehbewegung versetzt werden, wodurch das Schraubelement 14 in der Bildebene axial hoch und runter wandert, und kann so tiefer oder weniger tief in den Gewindeeinsatz 18 eingeschraubt werden.

An dem in Richtung zu dem Plattenelement 11 weisenden Ende ist in Verbindung mit dem Schraubelement 14 ein Abdrückelement 17 angeordnet, und das dem Werkzeugeinsatz 19 gegenüberliegende weitere Ende des Schraubelementes 14 ist in dem Andruckelement 17 aufgenommen. Wird das Schraubelement 14 tiefer in das Profilelement 10 eingeschraubt und wandert dieses folglich in Richtung zur Aufnahmeseite 15, so kann das Abdrückelement 17 gegen die Stirnfläche S des Plattenelementes 11 zur Anlage gelangen. Nunmehr kann durch weiteres Eindrehen des Schraubelementes 14 in den Gewindeeinsatz 18 der Abstand A vergrößert werden, indem das Abdrückelement 17 gegen die Stirnfläche S des Plattenelementes 11 gedrückt wird, und das Profilelement 10 wird insofern vom Plattenelement 11 weggedrückt. Ist bei der Montage beispielsweise des Türflügels der Abstand A vom Profilelement 10 zum Plattenelement 11 korrekt eingestellt worden, so kann das Klebemittel 22 trocknen, sodass der korrekt eingestellte Zustand folglich als Dauerzustand eingestellt bleibt.

Figur 5 zeigt eine perspektivische Ansicht des Abdrückelementes 17 mit einem Mundstück 20, in das das freie Ende des Schraubelementes 14 eingesetzt werden kann, siehe hierzu Figur 4. Ferner weist das Abdrückelement 17 eine Druckplatte 21 auf, um gegen die Stirnfläche S des Plattenelementes 11 anzudrücken. Am Mundstück 20 ist außenseitig wenigstens ein Vorsprung 25 ausgebildet, sodass das Abdrückelement 17 mit dem Mundstück 20 in die Bohrung 27 selbsthaltend eingedrückt werden kann, die im Profilelement 10 eingebracht ist, siehe hierzu Figur 4. Es können dabei mehrere Vorsprünge 25 angeordnet werden, welche über den Umfang des Mundstücks 20 verteilt sind. So kann bereits eine verliersichere Anordnung des Abdrückelementes 17 am Profilelement 10 vorgenommen werden, ohne dass das Stellmittel 13 bereits in Verbindung mit dem Abdrückelement 17 gebracht wurde.

Figur 6 zeigt eine Seitenansicht des Abdrückelementes 17 mit dem Mundstück 20 und der Druckplatte 21, wobei Figur 7 das Detail X gemäß dem Ausschnitt aus Figur 6 darstellt. Im Detail X gemäß Figur 7 ist das Mundstück 20 mit einem mittigen Schlitz 26 gezeigt, und außenseitig auf der Mantelfläche des Mundstückes 20 befinden sich zwei gegenüber liegende Vorsprünge 25. Durch den Schlitz 26 können die sich gegenüberstehenden Teile des Mundstücks 20 leicht aufeinander zu federn, um das Mundstück 20 durch die Bohrung 27 im Profilelement 10 zu drücken. Weiterhin kann beispielsweise die Innenseite des Mundstückes 20 ein leichtes Untermaß relativ zum Schraubelement 14 aufweisen, um das Schraubelement 14 selbsthaltend mit dem Abdrückelemente 17 zu verbinden, was bei längeren Profilelementen 10 mit einer Vielzahl von Montagehilfen 1 vorteilhaft sein kann.

Figur 8 zeigt einen erfindungsgemäßen Türflügel 100 als Teil einer Türanalage 120 mit einem Antrieb 110 zum zumindest teilweise automatisierten Bewegen des Türflügels 100.

Die Erfindung beschränkt sich in ihren Ausführungen nicht auf das vorstehend angegebenen bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein. Das Plattenelement im Sprachgebrauch der vorliegenden Erfindung umfasst dabei auch andere Werkstoffe eines Elementes, das plattenartig ausgeführt ist und an das Profilelement angeordnet werden soll, beispielsweise Kunststoff, Verbundmaterial, Holz oder metallische Werkstoffe.

### Bezugszeichenliste:

- 1: Montagehilfe
- 10: Profilelement
- 11: Plattenelement
- 12: Kante
- 13: Stellmittel
- 14: Schraubelement
- 15: Aufnahmeseite
- 16: Außenseite
- 17: Abdrückelement
- 18: Gewindeeinsatz
- 19: Werkzeugeinsatz
- 20: Mundstück
- 21: Druckplatte
- 22: Klebemittel
- 23: Beschlag
- 24: Riegel
- 25: Vorsprung
- 26: Schlitz
- 27: Bohrung
- 100: Türflügel
- 110: Antrieb
- 120: Türanlage

- A: Abstand
- S: Stirnfläche

## Patentansprüche

1. Türflügel (100) mit zumindest einem Plattenelement (11) und mit einem Profilelement (10) umfassend wenigstens eine Montagehilfe (1), wobei die Montagehilfe (1) zur Einstellung des Abstandes (A) eines Profilelementes (10) zu einer Stirnfläche (S) des Plattenelementes (11) des Türflügels, wobei das Profilelement (10) an eine Kante (12) des Plattenelementes (11) angesetzt ist,
**dadurch gekennzeichnet,**
**dass** wenigstens ein Stellmittel (13) am Profilelement (10) so angeordnet ist, dass dieses durch Einleiten einer Verstellbewegung in das Stellmittel (13) eine Änderung des Abstandes (A) des Profilelementes (10) zur Stirnfläche (S) des Plattenelementes (11) erzeugt.

2. Türflügel nach Anspruch 1,
**dadurch gekennzeichnet, dass** das Plattenelement (11) als Glaselement, insbesondere als Einscheiben-Sicherheitsglas oder Verbund-Sicherheitsglas und/oder Isolier-Glas, ausgebildet ist.

3. Türflügel nach Anspruch 1 oder 2,
**dadurch gekennzeichnet,**
**dass** das Stellmittel (13) ein Schraubelement (14) umfasst, wobei die Verstellbewegung eine Drehbewegung ist, die in das Schraubelement (14) einleitbar ist.

4. Türflügel nach einem der vorgenannten Ansprüche,
**dadurch gekennzeichnet,**
**dass** das Profilelement (10) eine Aufnahmeseite (15) zur Aufnahme des Plattenelementes (11) und eine der Aufnahmeseite (15) gegenüberliegende Außenseite (16) aufweist, wobei das Stellmittel (13) das Profilelement (10) durchdringt und/oder sich durch das Profilelement (10) hindurch von der Aufnahmeseite (15) bis zur Außenseite (16) erstreckt.

5. Türflügel nach einem der vorgenannten Ansprüche,
**dadurch gekennzeichnet,**
**dass** das Stellmittel (13) von der Außenseite (16) zugänglich ist, um von der Außenseite (16) manuell bzw. mittels eines Werkzeugs die Verstellbewegung in das Stellmittel (13) einzuleiten.

6. Türflügel nach einem der vorgenannten Ansprüche,
**dadurch gekennzeichnet,**
**dass** das Stellmittel (13) insbesondere in Form des Schraubelementes (14) eingerichtet ist, direkt oder indirekt gegen eine Stirnfläche (S) des Plattenelementes (10) zu drücken.

7. Türflügel nach einem der vorgenannten Ansprüche,
**dadurch gekennzeichnet,**
**dass** ein Abdrückelement (17) eingerichtet ist, um gegen die Stirnfläche des Plattenelementes (11) zu drücken, während das Stellmittel (13) wenigstens mittelbar oder unmittelbar mit dem Abdrückelement (17) verbunden ist.

8. Türflügel nach einem der vorgenannten Ansprüche,
**dadurch gekennzeichnet,**
**dass** das Abdrückelement (17) an der Aufnahmeseite (15) des Profilelementes (10) angeordnet ist, wobei das Stellmittel (13) insbesondere profilinnenseitig an das Abdrückelement (17) angebunden ist.

9. Türflügel nach einem der vorgenannten Ansprüche,
**dadurch gekennzeichnet,**
**dass** ein Gewindeeinsatz (18) am Profilelement (10) angeordnet ist, in das das Stellmittel (13) in Form des Schraubelementes (14) eingeschraubt ist.

10. Türflügel nach einem der vorgenannten Ansprüche,
**dadurch gekennzeichnet,**
**dass** das Stellmittel (13) in Form des Schraubelementes (14) einen Gewindestift bildet, der an einem zur Außenseite (16) des Profilelementes (10) hin weisenden Ende einen Werkzeugeinsatz (19) aufweist, insbesondere wobei ein zur Aufnahmeseite (15) des Profilelementes (10) hin weisendes Ende des Stellmittels in einem Mundstück (20) eingesetzt ist.

11. Türflügel nach einem der vorgenannten Ansprüche,
**dadurch gekennzeichnet,**
**dass** das Abdrückelement (17) eine Druckplatte (21) aufweist, an der das Mundstück (20) angeordnet ist.

12. Türflügel nach einem der vorgenannten Ansprüche,
**dadurch gekennzeichnet, dass** an einem Mundstück (20) des Abdrückelementes (17) außenseitig wenigstens ein Vorsprung (25) ausgebildet ist, insbesondere sodass das Abdrückelement (17) mit dem Mundstück (20) in eine Ausnehmung, insbesondere Bohrung (27), des Profilelementes (10) selbsthaltend eingesetzt werden kann.

13. Türflügel nach einem der vorgenannten Ansprüche,
**dadurch gekennzeichnet,**
**dass** über der Länge des Profilelementes (10) hinweg mehrere Stellmittel (13) am Profilelement (10) angeordnet sind.
